# EUROPÄISCHE PATENTSCHRIFT

(11) **EP 1 147 758 B1**
(45) Veröffentlichungstag und Bekanntmachung des Hinweises auf die Patenterteilung: **11.01.2006**
(21) Anmeldenummer: 01105197.6
(22) Anmeldetag: 03.03.2001
(51) Int. Cl.: A61H 33/00, E04H 4/14, F21S 8/00

(54) **Badewanne mit einem in der Wandung angeordneten elektrischen Verbraucher**
Bath tub with electrical equipment in its wall
Baignoire avec équipement électrique dans sa paroi

(30) Priorität: 18.04.2000 DE 10019046
(43) Veröffentlichungstag der Anmeldung: 24.10.2001
(73) Patentinhaber: Aerospa Whirlpool Vertriebs GmbH, 63849 Leidersbach (DE)
(72) Erfinder: Wuschik G., 63849 Leidersbach (DE)
(74) Vertreter: Pöhner, Wilfried Anton, Dr.

(56) Entgegenhaltungen:
- WO-A-99/23413
- DE-U- 20 004 069
- FR-A- 1 502 641
- US-A- 5 422 519
- PATENT ABSTRACTS OF JAPAN vol. 1998, no. 11, 30. September 1998 (1998-09-30) & JP 10 174315 A (ZOJIRUSHI CORP), 26. Juni 1998 (1998-06-26)

## Beschreibung

Die Erfindung bezieht sich auf eine Badewanne mit einem in der Wandung angeordneten elektrischen Verbraucher, wie eine Lichtquelle zur Beleuchtung des Innenraums, einer Massagevorrichtung, einem Gebläse zum Eintrag von Luft in Wasser odgl..

Badewannen werden mit zusätzlichen elektrischen Verbrauchern ausgestattet, um einerseits den Komfort für den Nutzer zu erhöhen und andererseits die Verwendungsmöglichkeiten der Wannen zu erweitern. Unter anderem sind Lichtquellen in oder an der Wandung angebracht, um den Innenraum der Wanne zu erleuchten, um sie beispielsweise zur therapeutischen Behandlung mit Licht verwenden zu können. Desweiteren sind elektrisch betriebene Einrichtungen zur Durchführung von Massagen bekannt sowie Gebläse zum Eintrag von Luft in Wasser, um die Badewanne als Whirlpool zu nutzen. Die elektrischen Verbraucher werden im Regelfall mit haushaltsüblichem Wechselstrom von 230 V/50 Hz betrieben und mit aufwendigen elektrischen Sicherungen sowie Dichtungsvorrichtungen gegen das Eindringen von Wasser geschützt, das zu einem elektrischen Kurzschluß und einer erheblichen Gefährdung des Nutzers in der wassergefüllten Wanne führen würde.

Als nachteilig bei den bisherigen Badewannen mit einem elektrischen Verbraucher ist anzusehen, daß das Gehäuse des Verbrauchers z. B. über eine Verschraubung an oder in der Wandung der Wanne lösbar festgelegt ist und selbst mit aufwendigen Dichtungen das Eindringen von Wasser nie vollständig auszuschließen ist, da bei einer elektrischen Beleuchtung das Scheinwerferglas zerbrechen und Wasser in die Lampe eindringen kann.

Ausgehend vom Stand der Technik hat sich die Erfindung zur Aufgabe gestellt, eine Badewanne derart zu gestalten, daß eine elektrisch betriebene Vorrichtung an oder in der Wandung angeordnet ist, wobei keine elektrische Zuleitung des Verbrauchers unmittelbar an die externe Stromversorgung angeschlossen und die Entstehung von Kurzschlüssen durch eindringendes Wasser mit Sicherheit unterbunden ist.

Erfindungsgemäß wird diese Aufgabe dadurch gelöst, daß an der Wandung eine mit Wechselspannung beaufschlagbare Primärspule angeordnet ist, die Primärspule zumindest teilweise einen Hohlraum umschreibt, der vom Innenraum der Badewanne her zugänglich ist, der Hohlraum wasserdicht zum Wanneninnenraum hin abgedichtet ist, in den Hohlraum eine koaxiale Sekundärspule zur Induktion einer elektrischen Wechselspannung zur Stromversorgung eines elektrischen Verbrauchers lösbar eingesetzt ist, der elektrische Verbraucher mit der Sekundärspule wasserdicht abgekapselt ist.

Der Kerngedanke der Erfindung besteht darin, daß zum Anschluß des elektrischen Geräts an die externe Stromversorgung keine elektrisch leitfähigen Kabel verwendet werden, sondern die Stromübertragung kontaktlos von der Primär- auf die Sekundärspule unter Ausnutzung der elektromagnetischen Induktionsgesetze erfolgt. Dazu umschreibt die Primärspule zumindest teilweise einen Hohlraum der an oder in der Wandung angeordnet und vom Innenraum der Wanne her zugänglich ist. Er ist wasserdicht nach außen hin abgekapselt, damit das Wasser in der Wanne nicht mit der Primärspule in Kontakt treten kann. In den Hohlraum ist eine Sekundärspule koaxial zur Primärspule eingesetzt; so daß sie im wesentlichen in ihrem Inneren angeordnet und vom wechselnden magnetischen Fluß, der durch die an der Primärspule anliegende Wechselspannung induziert wird, vollständig durchdrungen ist. Nach den Faradayschen Gesetzen wird daher in der Sekundärspule eine Wechselspannung induziert, wobei sich die Größen der Spannungen zueinander verhalten wie die Windungszahlen der jeweiligen Spulenund die Ströme im wesentlichen reziprok dazu. Dabei ist der elektrische Verbraucher sowie die Sekundärspule in einem geschlossenen Gehäuse angeordnet, dessen äußere Formgebung im wesentlichen dem Hohlraum entspricht, um den Kontakt mit Wasser bzw. einen elektrischen Kurzschluß zu verhindern. Zumindest die Sekundärspule ist in den Hohlraum, der von der Primärspule umschrieben wird, lösbar eingesetzt, der Verbraucher kann auch in das Innere der Wanne hineinragen.

Der Vorteil der Erfindung besteht darin, daß keine unmittelbare Kontaktierung zwischen dem haushaltsüblichen Wechselstromnetz und dem elektrischen Verbraucher besteht. Die Stromübertragung erfolgt berührungslos über die elektromagnetische Induktion einer Wechselspannung in der Sekundärspule durch den sich ändernden magnetischen Fluß in der Primärspule. Dabei können verschiedene elektrische Verbraucher an der Sekundärspule angeschlossen sein.

Vorteilhafte Ausgestaltungen der Erfindung sind Gegenstand von Unteransprüchen.

Um das Gefährdungspotential für den Benutzer zu minimieren sind die Anzahl der Windungen von Primär- und Sekundärspule derart ausgelegt, daß in der Sekundärspule lediglich geringe Spannungen induziert werden, die bei einer Beschädigung der Kapselung des elektrischen Verbrauchers und einem Eindringen von Wasser zwar ebenfalls zu einem elektrischen Kurzschluß führen, aber aufgrund der geringen Spannungen kein gesundheitliches Risiko darstellen. Insbesondere liegen an der Primärspule die haushaltsüblichen 230 V/50 Hz Wechselspannungen an und an der Sekundärspule eine 12 V-Spannung. Sie kann in einem bekannten Gleichrichter in 12 V-Gleichspannung umgewandelt und zum Betrieb von Glühbirnen oder LED's verwendet werden. Zur Verbesserung der Sicherheit ist an der Primärspule ein ebenfalls bekannter FI-Schutzschalter angebracht, der beim Zusammenbrechen der induzierten Spannung in der Sekundärspule aufgrund eines elektrischen Kurzschlusses die Primärspule vom Netz abtrennt.

Um den Komfort des Nutzers nicht durch aus der Wandung herausragende Einbauten zu schmälern, sind Sekundärspule und elektrischer Verbraucher derart ausgelegt, daß sie vollständig in den Hohlraum einsetzbar sind. Das bedeutet, daß bei einer Lichtquelle die vor der Glühbirne angeordnete Scheibe im wesentlichen bündig mit der Wandung der Wanne abschließt.

Zur Erzielung unterschiedlichster Beleuchtungseffekte für den Innenraum der Wanne ist vorgeschlagen, daß eine Lichtquelle wie eine Glühbirne oder eine LED mit einer Sekundärspule zur Stromversorgung in den Hohlraum eingesetzt ist. Zusätzlich können an der Lichtquelle elektrische Stellmotoren vorhanden sein, die ebenfalls mit dem in der Sekundärspule induzierten Strom betrieben werden, mit denen die Lichtquelle gedreht oder ein Wechselmagazin mit verschiedenen Farbfiltern für die Lichtquelle betätigt werden kann.

In einer sinnvollen Weiterbildung der Erfindung weist der Hohlraum einen im wesentlichen kreisrunden Querschnitt auf, dessen Längsachse senkrecht zur Wandung nach außen hin orientiert ist. Dadurch kann der elektrische Verbraucher mit einer beliebigen Orientierung bezüglich seiner Längsachse eingesetzt werden.

Insbesondere ist vorgeschlagen, daß eine den Hohlraum umschreibende Buchse lösbar an oder in der Wandung der Wanne befestigbar ist, z. B. über eine Verschraubung, die mit einem zusätzlichen Dichtring aus Gummi gegen das Austreten von Wasser aus der Wanne abgedichtet ist.

Um ein unbeabsichtigtes Lösen des elektrischen Verbrauchers mit der Sekundärspule aus dem Hohlraum zu verhindern, ist er lösbar im Hohlraum festgelegt, z. B. über eine weitere Verschraubung, wobei am Verbraucher bzw. seiner Kapselung ein Außen- und am Hohlraum bzw. der Buchse ein Innengewinde angebracht ist. Zusätzlich kann diese Verschraubung mit einem O-Ring aus Gummi gegen das Eindringen von Wasser in den Raum zwischen den Spulen abgesichert sein.

In den Hohlraum können auch elektrisch betriebene Massageeinrichtungen, die auf den Körper des Nutzers einwirken, eingesetzt, oder ein elektrisch betriebenes Gebläse zum Eintrag von Luft in Wasser zur Nutzung nach Art eines Whirlpools verwendet werden. Dazu ist im Hohlraum am Boden eine Öffnung angebracht, durch die Luft angesaugt und vom Gebläse ins Wasser eingeleitet wird. Zusätzlich können Rückschlagventile und weitere Sicherungseinrichtungen angebracht werden, die das Austreten von Wasser aus der Wanne verhindern.

Zur Erhöhung der Induktivität in der Primär- und Sekundärspule, und damit zur Verbesserung des Wirkungsgrads bei der Energieübertragung, werden Primär- und/oder Sekundärspule mit einem elektrisch leitfähigen Kern ausgestattet, insbesondere einem hierfür bekannten Weicheisenkern. Bei der Sekundärspule ist er in ihrem Inneren angeordnet.

Weitere Einzelheiten, Merkmale und Vorteile der Erfindung lassen sich dem nachfolgenden Beschreibungsteil entnehmen, in dem anhand einer Zeichnung ein Ausführungsbeispiel der Erfindung näher dargestellt ist. Es zeigt:
- **Figur 1**: eine Lichtquelle mit Sekundärspule, die in den Hohlraum eingesetzt sind.

Bei dem in Figur 1 dargestellten Ausführungsbeispiel der Erfindung handelt es sich um eine Lichtquelle, die in einen Hohlraum (1) in der Wandung (2) eingesetzt ist. Er ist teilweise von einer Primärspule (3) umschrieben, die im wesentlichen unmittelbar an seiner Außenseite anliegt und mit Wechselspannung beaufschlagbar ist. In seinem Inneren, in dem Bereich, der von der Primärspule (3) umschrieben wird, ist eine koaxial zur Primärspule (3) ausgerichtete Sekundärspule (4) angeordnet, die mit einem zusätzlichen Weicheisenkern (5) zur Erhöhung der Induktivität ausgestattet ist. Aufgrund des sich in der Primärspule (3) ändernden magnetischen Flusses wird in der Sekundärspule (4) eine Wechselspannung induziert, wobei die Größen der Spannungen dem Verhältnis der Windungszahlen der Spulen (3,4) entspricht. Zusätzlich kann ein nicht abgebildeter Gleichrichter vorhanden sein, der die Wechselspannung in Gleichspannung umwandelt, um über elektrische Leitungen (9) eine 12 V-Halogenlampe (10) oder eine LED zu betreiben. Die Lichtquelle (6) mit der Sekundärspule (4) ist ihrerseits in einem wasserdicht abgekapselten Gehäuse (7) eingesetzt, das über eine Verschraubung lösbar im Hohlraum (1) festgelegt ist, um einen elektrischen Kurzschluß am Verbraucher zu unterbinden. Der Hohlraum (1), z. B. in Form einer Buchse (8), wird ebenfalls mit einer Verschraubung an der Wandung (2) der Wanne lösbar befestigt. Die zusätzliche Ausstattung mit Dichtungsringen, einer Steuerung für die Verbraucher sowie mit elektrischen Sicherungen ist dem Fachmann möglich. Zur Vereinfachung der Zeichnung wurde auf die Darstellung der Verschraubungen verzichtet.

## Patentansprüche

1. Badewanne mit einem in der Wandung angeordneten elektrischen Verbraucher, wie eine Lichtquelle zur Beleuchtung des Innenraums, einer Massagevorrichtung, einem Gebläse zum Eintrag von Luft in Wasser odgl., **dadurch gekennzeichnet, daß**
- an der Wandung (2) eine mit Wechselspannung beaufschlagbare Primärspule (3) angeordnet ist,
- die Primärspule (3) zumindest teilweise einen Hohlraum (1) umschreibt, der vom Innenraum der Badewanne her zugänglich ist,
- der Hohlraum (1) wasserdicht zum Wanneninnenraum hin abgedichtet ist,
- in den Hohlraum (1) eine koaxiale Sekundärspule (4) zur Induktion einer elektrischen Wechselspannung zur Stromversorgung eines elektrischen Verbrauchers lösbar eingesetzt ist,
- der elektrische Verbraucher mit der Sekundärspule (4) wasserdicht abgekapselt ist.

2. Badewanne nach Anspruch 1, **dadurch gekennzeichnet, daß** die Primär- (3) und Sekundärspule (4) derart aufeinander abgestimmt sind, daß die in der Sekundärspule (4) induzierten Ströme und Spannungen für den Menschen ungefährlich sind, insbesondere an der Primärspule (3) 230 V/50 Hz und an der Sekundärspule (4) 12 V anliegen.

3. Badewanne nach Anspruch 1 oder 2, **dadurch gekennzeichnet, daß** die Sekundärspule (4) und der elektrische Verbraucher vollständig in den Hohlraum (1) einsetzbar sind.

4. Badewanne nach einem der vorgehenden Ansprüchen, **dadurch gekennzeichnet, daß** die Lichtquelle (6) eine Glühbirne oder LED ist.

5. Badewanne nach einem der vorgehenden Ansprüchen, **dadurch gekennzeichnet, daß** der Hohlraum (1) einen im wesentlichen kreisrunden Querschnitt hat, insbesondere seine Längsachse senkrecht zur Wandung (2) der Wanne orientiert ist.

6. Badewanne nach einem der vorgehenden Ansprüchen, **dadurch gekennzeichnet, daß** der Hohlraum (1) in Form einer Buchse (8) ausgeführt ist, insbesondere sie mit einem Gewinde ausgestattet und in eine Öffnung in der Wandung (2) einschraubbar ist.

7. Badewanne nach einem der vorgehenden Ansprüchen, **dadurch gekennzeichnet, daß** der elektrsiche Verbraucher mit der Sekundärspule (4) im Hohlraum (1) lösbar festlegbar ist, insbesondere über eine Verschraubung.

8. Badewanne nach einem der vorgehenden Ansprüchen, **dadurch gekenazeichnet,** daß der elektrische Verbraucher eine Massageeinrichtung oder ein Gebläse ist.

9. Badewanne nach einem der vorgehenden Ansprüchen, **dadurch gekennzeichnet, daß** die Primär- (3) und/oder Sekundärspule (4) mit einem elektrisch leitfähigen Kern zur Erhöhung der Induktivität versehen ist, insbesondere mit einem Weicheisenkern (5) .

## Claims

1. Bathtub comprising an electrical consumer, such as a light source for illuminating the interior, a massage device, a fan for introducing air into the water, or the like, **characterised in that**
- a primary coil (3) which can be energised with alternating voltage is arranged on the wall (2),
- the primary coil (3) at least partly circumscribes a hollow space that is accessible from the interior of the bathtub,
- the hollow space (1) is sealed with respect to the tub interior in a watertight manner,
- a coaxial secondary coil (4) for induction of an electrical alternating voltage for power supply to an electrical consumer is detachably inserted into the hollow space (1),
- the electrical consumer is enclosed with the secondary coil (4) in a watertight manner.

2. Bathtub according to claim 1, **characterised in that** the primary (3) and secondary (4) coils are matched to one another such that the currents and voltages induced in the secondary coil (4) are not hazardous to humans, in particular 230 V/50 Hz is applied on the primary coil and 12 V on the secondary coil (4).

3. Bathtub according to claim 1 or 2, **characterised in that** the secondary coil (4) and the electrical consumer can be completely inserted in the hollow space (1).

4. Bathtub according to one of the preceding claims, **characterised in that** the light source (6) is an incandescent lamp or LED.

5. Bathtub according to one of the preceding claims, **characterised in that** the hollow space (1) has an essentially circular cross section, in particular its longitudinal axis is oriented perpendicular to the wall (2) of the tub towards the outside.

6. Bathtub according to one of the preceding claims, **characterised in that** the hollow space (1) is designed in the form of a bushing (8) in particular that it is equipped with a screw thread and can be screwed into an opening in the wall (2).

7. Bathtub according to one of the preceding claims, **characterised in that** the electrical consumer is detachably fixed with the secondary coil (4) in the hollow space (1), in particular via a screw fitting.

8. Bathtub according to one of the preceding claims, **characterised in that** the electrical consumer is a massage device or a blower.

9. Bathtub according to one of the preceding claims, **characterised in that** the primary (3) and/or secondary coil (4) is provided with an electrically conductive core for increasing the inductance, in particular with a soft iron core (5).

## Revendications

1. Baignoire avec un consommateur électrique disposé dans la paroi, comme une source lumineuse destinée à l'éclairage de l'intérieur, un dispositif de massage, un dispositif de jet d'air destiné à insuffler de l'air dans l'eau, ou similaire, **caractérisé par** les faits
• qu'une bobine primaire (3) pouvant être alimentée avec une tension alternative est disposée sur la paroi (2),
• la bobine primaire (3) décrivant au moins partiellement une cavité (1) accessible depuis l'intérieur de la baignoire,
• la cavité (1) étant isolée de façon imperméable vis-à-vis de l'intérieur de la baignoire,
• une bobine secondaire (4) coaxiale étant incorporée dans la cavité (1) pour l'induction d'une tension électrique alternative destinée à l'alimentation d'un consommateur électrique, de façon à pouvoir être démontée,
• le consommateur électrique étant isolé de façon imperméable à l'eau avec la bobine secondaire (4)

2. Baignoire conforme à la revendication 1, **caractérisée par le fait que** les bobine primaire (3) et secondaire (4) sont réglées l'une par rapport à l'autre de telle manière que les courants et tensions induits dans la bobine secondaire sont sans danger pour l'homme, la bobine primaire (3) ayant notamment 230 V / 50 Hz et la bobine secondaire (4) 12 V.

3. Baignoire conforme à la revendication 1 ou 2, **caractérisée par le fait que** la bobine secondaire (4) et le consommateur électrique peuvent être entièrement encastrés dans la cavité (1).

4. Baignoire conforme à une des revendications précédentes, **caractérisée par le fait que** la source lumineuse (6) est une ampoule électrique ou un affichage à cristaux liquides.

5. Baignoire conforme à une des revendications précédentes, **caractérisée par le fait que** la cavité (1) a pour l'essentiel une section circulaire, son axe longitudinal étant notamment orienté à la verticale par rapport à la paroi (2) de la baignoire.

6. Baignoire conforme à une des revendications précédentes, **caractérisée par le fait que** la cavité (1) est réalisée sous la forme d'une boîte (8), est notamment pourvue d'un filetage et peut être vissée dans une ouverture dans la paroi (2) de la baignoire.

7. Baignoire conforme à une des revendications précédentes, **caractérisée par le fait que** le consommateur électrique peut être fixé de façon à pouvoir être démonté avec la bobine secondaire (4) dans la cavité (1), notamment au moyen de vis.

8. Baignoire conforme à une des revendications précédentes, **caractérisée par le fait que** le consommateur électrique est un dispositif de massage ou de jet d'air.

9. Baignoire conforme à une des revendications précédentes, **caractérisée par le fait que** la bobine primaire (3) et/ou secondaire (4) est pourvue d'un noyau électriquement conductible destiné à augmenter l'inductivité, notamment par le biais d'un noyau en fer doux (5).
